# EUROPÄISCHE PATENTSCHRIFT

(11) **EP 0 874 770 B1**
(45) Veröffentlichungstag und Bekanntmachung des Hinweises auf die Patenterteilung: **18.08.1999**
(21) Anmeldenummer: 97900967.7
(22) Anmeldetag: 08.01.1997
(51) Int. Cl.: B65F 1/00, B65B 31/00

(54) **VERFAHREN UND VORRICHTUNG ZUM VERPACKEN VON GEFRIERGUT, ZU ENTSORGENDEM GUT WIE BEISPIELSWEISE HAUSMÜLL U. DGL.**
PROCESS AND DEVICE FOR PACKAGING FROZEN GOODS, WASTE SUCH AS HOUSEHOLD GARBAGE AND THE LIKE
PROCEDE ET APPAREIL D'EMBALLAGE DE PRODUITS CONGELES, DE PRODUITS A JETER TELLS QUE DES ORDURES MENAGERES ET ANALOGUES

(30) Priorität: 08.01.1996 DE 19600370; 06.07.1996 DE 19627380; 19.07.1996 WO PCT/DE96/03197; 23.08.1996 DE 19634233
(43) Veröffentlichungstag der Anmeldung: 04.11.1998
(73) Patentinhaber: Tils, Peter, 52355 Düren (DE)
(72) Erfinder: ESSER, Hans-Peter, D-50226 Frechen (DE)
(74) Vertreter: Paul, Dieter-Alfred, Dipl.-Ing.
(86) Internationale Anmeldenummer: EP9700048
(87) Internationale Veröffentlichungsnummer: WO9725262

(56) Entgegenhaltungen:
- DE-A- 2 345 072
- FR-A- 1 178 958
- US-A- 4 044 524
- PATENT ABSTRACTS OF JAPAN vol. 18, no. 483 (M-1670), 8.September 1994 & JP 06 156606 A (HARMAN CO LTD), 3.Juni 1994,

## Beschreibung

Die Erfindung betrifft ein Verfahren zum Verpacken von Gefriergut, zu entsorgendem Gut wie beispielsweise Hausmüll u. dgl., bei dem das zu verpackende Gut in einem aus Folie hergestellten Folienbehältnis durch Verschweißen und Vakuumieren verpackt wird, wobei zum Verpacken des in das Folienbehältnis eingefüllten Gutes das Folienbehältnis durch einem ersten Schweißvorgang unter Bildung einer ersten Schweißnaht verschlossen wird, Löcher in das abgeschlossene Folienbehältnis eingebracht, insbesondere gestoßen oder gebrannt werden und durch diese Löcher dem Folienbehältnis durch insbesondere eine Vakuumpumpe oder ein Sauggebläse die Luft entzogen wird, und dann das Vakuum durch einen zweiten Schweißvorgang unter Bildung einer zweiten Schweißnaht, die zwischen der ersten Schweißnaht und dem Gut liegt, abgeschlossen wird (US-PS 4,044,524).

Neue Gesetze und Verordnungen betreffend die Vermeidung, Verringerung, Wiederaufbereitung und Weiterverwendung von Müll setzen eine sparsame Verwendung von Verpackungsmaterial, eine Verwendung von mehrfach verwendbaren Verpackungen und insbesondere eine adäquate Sortierung der entstehenden Abfälle zum Recyclen voraus. Aus diesem Grund gibt es schon seit längerer Zeit spezielle, zentral von den Gemeinden aufgestellte Container, in die die Endverbraucher ihr Altpapier und Altglas einwerfen können.

Desweiteren erfolgt in den Haushalten eine Müllsortierung, wobei im allgemeinen eine Dreifachtrennung nach Bioabfällen, Kunststoffen und sonstigen Abfällen vorgenommen wird. Diese Mülltrennung trägt zwar zur Einsparung von Wertstoffe bei, bringt jedoch Probleme hinsichtlich der sogenannten Müllhygiene mit sich. Durch die Verteilung des Mülls auf verschiedene Tonnen wird nämlich die Verweildauer des Mülls im Haushalt deutlich erhöht, da die einzelnen, verschiedenartige Abfälle enthaltenden Tonnen nur in relativ großen Zeitabständen entleert werden. Insbesondere beim Biomüll hat sich gezeigt, daß eine Aufbewahrung von Lebensmittelresten in den Biotonnen schon nach wenigen Tagen zur Verunreinigung durch Sporen, Bakterien, Maden etc. führen kann. Außerdem kann es relativ schnell zu unangenehmen Geruchsbildungen kommen.

Aus diesem Grund wird beispielsweise in der DE 39 0̸3 280̸ A1 vorgeschlagen, das zu entsorgende Gut unter Vakuum zu verschweißen. Hierzu ist ein Vakuumverpackungsgerät vorgesehen, das einen Behälterraum zum Aufnehmen eines offenen Beutels aufweist, der durch einen Deckel hermetisch verschließbar und durch eine Vakuumpumpe evakuierbar ist, um im Beutelinnern ein Vakuum zu ziehen. Außerdem ist eine Schweißvorrichtung vorgesehen, um den evakuierten Beutel in dem geschlossenen Behälterraum zu versiegeln.

Aus der Druckschrift Patent Abstracts of Japan, Vol. 18, Nr. 483 (M-1670), 8. September 1994 ist ein weiteres Vakuumverpackungsgerät bekannt. Bei diesem werden die Müllbeutel aus einer Schlauchfolie hergestellt, die in geraffter Form oberhalb einer Schweißeinrichtung außenseitig an einem zylindrischen Einfüllstutzen gehalten ist, von dem sie nach unten abgezogen werden kann, um aus ihr durch Verschweißen der offenen Unterseite einen Beutel zu bilden, der anschließend durch den Einfüllstutzen befüllbar ist. Nach dem Einfüllen des zu verpackenden Guts wird anschließend durch den Einfüllstutzen in dem Beutel ein Vakuum gezogen und der Beutel anschließend durch die Schweißeinrichtung verschlossen.

Aufgabe der Erfindung ist es, ein Verfahren zum Verpacken von Gefriergut, zu entsorgendem Gut oder dergleichen sowie ein Vakuumverpackungsgerät zur Durchführung des Verfahrens anzugeben, die ein hygienisches Verpacken auf einfache Weise und mit wenig Platzbedarf ermöglichen.

Diese Aufgabe ist bei einem gattungsgemäßen Verfahren erfindungsgemäß dadurch gelöst, daß die Folie in Schlauchform in geraffter Form auf einem trichterförmigen Körper bereitgestellt wird, der an seiner Oberseite einen Außendurchmesser hat, der kleiner als der Durchmesser der Schlauchfolie ist, so daß die Schlauchfolie von oben auf den Körper geschoben werden kann, und der an seinem unteren Ende einen Außendurchmesser hat, der größer ist als der Durchmesser der Schlauchfolie, so daß die Schlauchfolie nicht nach unten vom Körper rutschen kann, aber von einer Bedienungsperson nach unten gegen den Widerstand des Körpers abgezogen werden kann.

Wenn bei dieser Ausführungsform das untere, vom Körper abgezogene Ende der Schlauchfolie durch einen Schweißvorgang verschlossen worden ist, kann der so gebildete Beutel in einfacher Weise durch den Körper befüllt werden, ohne daß es erforderlich ist, den Beutel auf umständliche Weise von Hand offen zu halten.

Gemäß einer Weiterbildung der Erfindung kann der Körper zur Ausführung eines Schweißvorgangs an seinem unteren Ende so weit zusammengedrückt werden, daß das Folienmaterial des Folienbehältnisses flächig aufeinanderliegt. Hierdurch wird erreicht, daß das offene Ende eines befüllten Folienabschnitts sauber verschweißt werden kann, da beim Zusammendrücken des Körpers auch das Folienmaterial exakt aufeinander legt.

Das erfindungsgemäße Vakuumverpackungsgerät zeichnet sich dadurch aus, daß die Folie in Schlauchform in geraffter Form auf einem trichterförmigen Körper bereitgestellt wird, der an seiner Oberseite einen Außendurchmesser hat, der kleiner als der Durchmesser der Schlauchfolie ist, so daß die Schlauchfolie von oben auf den Körper geschoben werden kann, und der an seinem unteren Ende einen Außendurchmesser hat, der größer ist als der Durchmesser der Schlauchfolie, so daß die Schlauchfolie nicht nach unten vom Körper rutschen kann, aber von einer Bedienungsperson nach unten gegen den Widerstand des Körpers abgezogen werden kann.

In weiterer Ausgestaltung der Erfindung kann dabei die Vakuumiervorrichtung einen sich über die gesamte Breite des Folienbehältnisses erstreckenden schließbaren Kanal aufweisen, über dessen Länge wenigstens eine Absaugöffnung vorgesehen ist, wobei an der Absaugöffnung die Einrichtung zum Einbringen von Löchern in das Folienbehältnis vorgesehen ist.

Hinsichtlich weiterer vorteilhafter Ausgestaltungen des erfindungsgemäßen Verfahrens und des erfindungsgemäßen Vakuumverpakkungsgeräts wird auf die Unteransprüche sowie die nachfolgende Beschreibung eines Ausführungsbeispiele unter Bezugnahme auf die Zeichnung verwiesen. In der Zeichnung zeigt:
- Figur 1: in schematischer Schnittansicht ein Vakuumverpackungsgerät, das zur Durchführung des erfindungsgemäßen Verfahrens geeignet ist, und
- Figur 2: eine Vorrichtung zur Aufnahme von schlauchförmigen Verpackungsfolien in perspektivischer Ansicht.

In Figur 1 ist eine Ausführungsform eines erfindungsgemäßen Vakuumverpackungsgeräts zum Verschließen von Folienbehältnissen 2 dargestellt. Zu dem Gerät 1 gehören zwei übereinanderliegend angeordnete Schweißeinheiten 3,4 und eine zwischen den Schweißeinheiten 3,4 vorgesehene Vakuumiervorrichtung 5. Die Schweißeinheiten 3, 4 umfassen jeweils eine feststehende Schweißbacke 3a, 4a, an der ein Heizdraht 9 vorgesehen ist, und eine im wesentlichen horizontal gegen die feststehende Schweißbacke 3a, 4a preßbare bewegliche Schweißbacke 3b, 4b, zwischen denen das Folienbehältnis 2 hindurchgeführt ist.

Die Vakuumiervorrichtung 5 besteht aus einem sich über die gesamte Breite des Folienbehältnisses 2 erstreckenden schließbaren Kanal 6, über dessen Länge eine Mehrzahl von Absaugöffnungen 7 vorgesehen sind. Die Absaugöffnungen 7 haben jeweils einen spitzen Kragen 8, der es ermöglicht, in das Folienbehältnis 2 einzudringen, um in diesem Vakuum zu ziehen. Die Kragen 8 können beheizbar sein, um Löcher in die Folie zu brennen und auf diese Weise das Einbringen der Kragen 8 in das Folienbehältnis 2 zu erleichtern.

Zum Verschließen und Evakuieren eines Folienbehältnisses 2 wird zunächst die obere Schweißeinheit 3 betätigt, wodurch das Folienbehältnis 2 unter Bildung einer ersten Schweißnaht verschlossen wird. Anschließend wird die Vakuumiervorrichtung 5 betätigt und über die Absaugöffnungen 7 aus dem schließbaren Kanal 6 Luft abgesaugt, wodurch die Folie an die spitzen Kragen 8 angezogen wird, so daß diese in die Folie eindringt und im Innern des Folienbehältnisses 2 ein Vakuum erzeugt wird.

Anschließend wird die untere Schweißeinheit 4 betätigt, um das evakuierte Folienbehältnis 2 unterhalb der durch die spitzen Kragen 8 erzeugten Löcher zu verschließen.

Schließlich werden die Schweißbacken 3a, 3b; 4a, 4b der Schweißeinheiten 3, 4 wieder auseinandergefahren, so daß ein neues Folienbehältnis 2 zugeführt werden kann.

Es ist auch möglich, in an sich bekannter Weise anstelle von bereits fertigen Folienbehältnissen schlauchförmige Verpakkungsfolien 12 zu verwenden, und aus diesen die Folienbehältnisse 2 herzustellen. In diesem Fall wird zur Bereitstellung der Folienschläuche 12 bevorzugterweise eine Vorrichtung verwendet, wie sie in Figur 2 dargestellt ist. Zu der Vorrichtung gehört ein im wesentlichen trichterförmig ausgebildeter Körper 11, der an seiner offenen Oberseite einen kleineren Außendurchmesser d hat als an seiner Unterseite. Der kleinere Außendurchmesser d ist so gewählt, daß eine Verpackungsfolie 12 in geraffter Form vom oberen Ende 13 her über den Körper 11 geschoben werden kann, und der größere Außendurchmesser D am unteren Ende 14 des Körpers 11 ist um so viel größer als der Durchmesser F des Folienschlauches 12 gewählt, daß der Folienschlauch 12 nicht nach unten über das Ende 14 rutschen kann, aber durch eine Bedienungsperson unter leichter Aufdehnung über das Ende 14 vom Körper 11 abgezogen werden kann.

Um den Folienschlauch 12 vor Verschmutzungen zu schützen, ist ein Deckel 16 vorgesehen, der auf das obere Ende 13 des Körpers 11 aufgesetzt ist und mit einem Ringsteg 18 in den Körper 11 eingreift. Der Ringsteg 18 weist außenseitig ein Gewinde 19 auf, das mit einem entsprechenden Innengewinde 21 an der Innenfläche 20 des Körpers 11 verschraubt ist, so daß der Deckel 16 sicher an dem Körper 11 gehalten ist.

An der Oberseite des Deckels 16 ist eine hakenförmige Halterung 22 vorgesehen, um die Vorrichtung an einer Wand o. dgl. anbringen zu können. Desweiteren ist an dem Deckel 16 ein Henkel 23 vorgesehen, um die Vorrichtung transportieren zu können.

Im Betrieb wird der Folienschlauch 12, welcher in geraffter Form auf dem Körper 11 gehalten ist, von dem Körper 11 nach unten hin gegen den Widerstand des Körpers 11 über den größeren Außendurchmesser D abgezogen. Anschließend wird das untere Ende des Folienschlauches 12 verschweißt, um einen Beutel zu bilden. Dieser Beutel kann dann vom oberen Ende des Körpers 11 mit Gefriergut, Müll o. dgl. befüllt werden, ohne daß er von Hand aufgehalten werden muß. Nach dem Befüllen wird der Folienschlauch 12 so weit wie erforderlich vom Körper 11 nach unten abgezogen, um den befüllten Verpackungsabschnitt in der vorstehend beschriebenen Weise unter Vakuum zu verschliessen und vom Rest des Folienschlauches 12 zu trennen.

Dabei ist das untere Ende 14 des Körpers 11 so elastisch nachgiebig ausgebildet und insbesondere auch der untere Rand 15 des Körpers 11 so geformt, daß der Körper 11 zusammengedrückt werden kann und sich der Rand 15 dabei unter Bildung einer geraden Linie flach aufeinanderlegt. Hierdurch wird erreicht, daß sich auch die Folie flach aufeinanderlegt, so daß der gefüllte Folienabschnitt durch die Schweißbacken 3a, 3b; 4a,4b der erfindungsgemäßen Vakuumverpackungsmaschine sauber zugeschweißt werden kann, während er noch am Rest des Folienschlauches 12 hängt.

## Patentansprüche

1. Verfahren zum Verpacken von Gefriergut, zu entsorgendem Gut wie beispielsweise Hausmüll u. dgl., bei dem das zu verpakkende Gut (10) in einem aus Folie (12) hergestellten Folienbehältnis (2) durch Verschweißen und Vakuumieren verpackt wird, wobei zum Verpacken des in das Folienbehältnis (2) eingefüllten Gutes (10) das Folienbehältnis (2) durch einen ersten Schweißvorgang unter Bildung einer ersten Schweißnaht verschlossen wird, Löcher in das abgeschlossene Folienbehältnis eingebracht, insbesondere gestoßen oder gebrannt werden und durch diese Löcher dem Folienbehältnis (2) durch insbesondere eine Vakuumpumpe (11) oder ein Sauggebläse die Luft entzogen wird, und dann das Vakuum durch einen zweiten Schweißvorgang unter Bildung einer zweiten Schweißnaht, die zwischen der ersten Schweißnaht und dem Gut (10) liegt, abgeschlossen wird,
dadurch gekennzeichnet, daß die Folie in Schlauchform (12) in geraffter Form auf einem trichterförmigen Körper (11) bereitgestellt wird, der an seiner Oberseite einen Außendurchmesser hat, der kleiner als der Durchmesser der Schlauchfolie ist, so daß die Schlauchfolie (12) von oben auf den Körper (11) geschoben werden kann, und der an seinem unteren Ende einen Außendurchmesser hat, der größer ist als der Durchmesser der Schlauchfolie (12), so daß die Schlauchfolie (12) nicht nach unten vom Körper (11) rutschen kann, aber von einer Bedienungsperson nach unten gegen den Widerstand des Körpers (11) abgezogen werden kann.

2. Verfahren nach Anspruch 1,
dadurch gekennzeichnet, daß zum Verschweißen eines Folienbehältnisses (2) der Körper (11) an seinem unteren Ende so weit zusammengedrückt wird, daß das Folienmaterial des Folienbehältnisses (2) flächig aufeinanderliegt.

3. Verfahren nach Anspruch 1 oder 2,
dadurch gekennzeichnet, daß die Schweißvorgänge durch Heizdrähte (9) ausgeführt werden.

4. Vakuumverpackungsgerät zum Verpacken von Gefriergut, zu entsorgendem Gut wie Haushaltsmüll o. dgl. in Folienbehältnissen (2), die aus Folie (12) hergestellt werden, mit einer Schweißeinrichtung zum Verschließen der Folienbehältnisse (2) und einer Vakuumiervorrichtung (5), um in den Folienbehältnissen (2) ein Vakuum zu ziehen, wobei zu der Schweißeinrichtung zwei nebeneinanderliegend angeordnete Schweißeinheiten (3, 4) gehören, durch die in einem Folienbehältnis (2) im wesentlichen parallel zueinander liegende Schweißnähte herstellbar sind, und die Vakuumiervorrichtung (5) eine Einrichtung (8) aufweist, um zwischen den beiden Schweißeinheiten (3, 4) wenigstens eine Öffnung in das Folienbehältnis (2) einzubringen und über diese Öffnung in dem Folienbehältnis (2) Vakuum zu ziehen,
dadurch gekennzeichnet, daß ein trichterförmiger Körper (11) vorgesehen ist, auf dem die Folie 12) in Schlauchform in geraffter Form bereitgestellt wird, der an seiner Oberseite einen Außendurchmesser hat, der kleiner als der Durchmesser der Schlauchfolie ist, so daß die Schlauchfolie (12) von oben auf den Körper (11) geschoben werden kann, und der an seinem unteren Ende einen Außendurchmesser hat, der größer ist als der Durchmesser der Schlauchfolie (12), so daß die Schlauchfolie (12) nicht nach unten vom Körper (11) rutschen kann, aber von einer Bedienungsperson nach unten gegen den Widerstand des Körpers (11) abgezogen werden kann.

5. Vakuumverpackungsgerät nach Anspruch 4,
dadurch gekennzeichnet, daß die Einrichtung (8) als spitzer Kragen ausgebildet ist, der in das Folienbehältnis (2) einbringbar ist.

6. Vakuumverpackungsgerät nach Anspruch 5,
dadurch gekennzeichnet, daß der Kragen beheizbar ist, um Löcher in das Folienbehältnis zu brennen.

7. Vakuumverpackungsgerät nach einem der Ansprüche 5 bis 6,
dadurch gekennzeichnet, daß die Vakuumiervorrichtung (5) einen sich über die gesamte Breite des Folienbehältnisses (2) erstreckenden schließbaren Kanal (6) aufweist, über dessen Länge wenigstens eine Absaugöffnung (7) vorgesehen ist, wobei an der Absaugöffnung die Einrichtung (8) zum Einbringen von Öffnungen in das Folienbehältnis (2) vorgesehen ist.

8. Vakuumverpackungsgerät nach einem der Ansprüche 4 bis 6,
dadurch gekennzeichnet, daß die Schweißeinheiten (3, 4) vertikal übereinanderliegend angeordnet sind.

9. Vakuumverpackungsgerät nach einem der Ansprüche 4 bis 8,
dadurch gekennzeichnet, daß die Schweißeinheiten (3, 4) jeweils eine feststehende Schweißbacke (3a, 4a) und eine vorzugsweise im wesentlichen horizontal gegen die feststehende Schweißbacke (3a, 4a) preßbare bewegliche Schweißbacke (3b, 4b) aufweist.

10. Vakuumverpackungsgerät nach Anspruch 9,
dadurch gekennzeichnet, daß an einer der Schweißbacken (3a, 3b, 4a, 4b) der Schweißeinheiten (3, 4) jeweils ein Heizdraht (9) vorgesehen ist.

## Claims

1. Method for wrapping frozen material, material for disposal such as household rubbish and the like, in which the material (10) to be wrapped is wrapped in a film sheath (2) produced from film sheeting (12) by welding and vacuum forming, and in order to wrap the material (10) being put into the film sheath (2) the latter is sealed by a first welding operation whereby a first weld seam is formed, holes are incorporated into the closed film sheath, more particularly punched or burned thereinto, and through these holes the air is removed from the film sheath (2), more particularly using a vacuum pump (11) or an extractor fan, and then the vacuum is sealed by a second welding operation whereby a second weld seam is formed between the first weld seam and the material (10),
characterised in that the film is provided in the form of a tube (12) held tightly on a funnel-shaped body (11), the top of which has an external diameter that is smaller than the diameter of the tubular film, thereby enabling the tubular film (12) to be pushed from above onto the body (11), and the lower end of which has an external diameter that is larger than the diameter of the tubular film (12), thereby preventing the tubular film (12) from slipping down off the body (11), but enabling it to be pulled down and off by an operator against the resistance of the body (11).

2. Method according to claim 1,
characterised in that for welding a film sheath (2) the body (11) is pressed together at its lower end until the film material of the film sheath (2) is in contact over a large area.

3. Method according to claim 1 or 2,
characterised in that the welding operations are carried out using resistance wires (9).

4. Vacuum wrapping appliance for wrapping frozen material, material for disposal such as household rubbish or the like, in film sheaths (2) produced from film sheeting (12), having a welding device for sealing the film sheaths (2) and a vacuum forming machine (5) in order to induce a vacuum in the film sheaths (2), the welding device incorporating two welding units (3, 4) which are arranged alongside one another and which enable weld seams to be produced substantially parallel to one another in a film sheath (2), and the vacuum forming machine (5) featuring a device (8) for making at least one opening in the film sheath (2) between the two welding units (3, 4) and inducing the vacuum in the film sheath (2) via this opening,
characterised by the provision of a funnel-shaped body (11) on which the film (12) is provided in the form of a tightly held tube, the top of which has an external diameter that is smaller than the diameter of the tubular film, thereby enabling the tubular film (12) to be pushed from above onto the body (11), and the lower end of which has an external diameter that is larger than the diameter of the tubular film (12), thereby preventing the tubular film (12) from slipping down off the body (11), but enabling it to be pulled down and off by an operator against the resistance of the body (11).

5. Vacuum wrapping appliance according to claim 4,
characterised in that the device (8) is constructed as a pointed collar which is adapted to be introduced into the film sheath (2).

6. Vacuum wrapping appliance according to claim 5,
characterised in that the collar is adapted to be heated in order to burn holes into the film sheath.

7. Vacuum wrapping appliance according to either of claims 5 and 6,
characterised in that the vacuum forming machine (5) has a closable channel (6) which extends right across the width of the film sheath (2) and along the length of which there is provided at least one aspiration opening (7), the device (8) for introducing openings into the film sheath (2) being provided at the aspiration opening.

8. Vacuum wrapping appliance according to any of claims 4 to 6,
characterised in that the welding units (3, 4) are arranged vertically one above the other.

9. Vacuum wrapping appliance according to any of claims 4 to 8,
characterised in that the welding units (3, 4) each have a fixed welding jaw (3a, 4a) and a movable welding jaw (3b, 4b) which is preferably adapted to be pressed substantially horizontally against the fixed welding jaw (3a, 4a).

10. Vacuum wrapping appliance according to claim 9,
characterised in that a resistance wire (9) is provided on a respective one of the heating jaws (3a, 3b; 4a, 4b) of the welding units (3, 4).

## Revendications

1. Procédé d'emballage de produits congelés, de produits à jeter tels que des ordures ménagères et analogues, selon lequel les produits (10) à emballer sont emballés, dans un contenant en film (2) fabriqué à partir d'un film plastique (12), par soudage et mise au vide, le contenant en film (2) étant, afin d'emballer les produits (10) remplis dans le contenant en film (2), scellé par une première opération de soudage en formant un premier joint soudé, des trous étant pratiqués dans le contenant en film fermé, notamment percés ou brûlés, et l'air étant évacué du contenant en film par ces trous, au moyen notamment d'une pompe à vide ou d'un ventilateur aspirant, et la partie sous vide étant ensuite fermée par une deuxième opération de soudage en formant un second joint soudé, qui se trouve entre le premier joint soudé et les produits (10),
**caractérisé** en ce que le film plastique est fourni sous forme de gaine (12) plissée sur un corps (11) en entonnoir qui possède sur son côté supérieur un diamètre extérieur qui est inférieur au diamètre du film en gaine, de sorte que le film en gaine (12) peut être enfilé par le haut sur le corps (11), et qui possède à son extrémité inférieure un diamètre extérieur qui est supérieur au diamètre du film en gaine (12), de sorte que le film en gaine (12) ne peut pas glisser du corps (11) vers le bas, mais peut être tiré vers le bas par un opérateur contre la résistance du corps (11).

2. Procédé selon la revendication 1, **caractérisé** en ce que, afin de fermer par soudage un contenant en film (2), le corps (11) est, à son extrémité inférieure, suffisamment comprimé pour que le film constituant le contenant en film (2) soit superposé à plat.

3. Procédé selon la revendication 1 ou 2, **caractérisé** en ce que les opérations de soudage sont accomplies par des filaments chauffants (9).

4. Appareil d'emballage sous vide pour emballer des produits congelés, des produits à jeter tels que des ordures ménagères ou analogues, dans des contenants en film (2) qui sont fabriqués à partir d'un film plastique (12), avec un dispositif de soudage pour sceller les contenants en film (2) et un dispositif de mise au vide (5) pour faire le vide dans les contenants en film (2), le dispositif de soudage comprenant deux unités de soudage (3, 4) disposées en juxtaposition, qui permettent de réaliser sur un contenant en film (2) deux joints soudés essentiellement parallèles, et le dispositif de mise au vide (5) comprenant un organe (8) pour pratiquer au moins une ouverture dans le contenant en film (2) entre les deux unités de soudage (3, 4) et faire le vide dans le contenant en film (2) par l'intermédiaire de cette ouverture, **caractérisé** en ce qu'il est prévu un corps (11) en entonnoir, sur lequel le film plastique est fourni sous forme de gaine (12) plissée, corps qui possède sur son côté supérieur un diamètre extérieur qui est inférieur au diamètre du film en gaine, de sorte que le film en gaine (12) peut être enfilé par le haut sur le corps (11), et qui possède à son extrémité inférieure un diamètre extérieur qui est supérieur au diamètre du film en gaine (12), de sorte que le film en gaine (12) ne peut pas glisser du corps (11) vers le bas, mais peut être tiré vers le bas par un opérateur contre la résistance du corps (11).

5. Appareil d'emballage sous vide selon la revendication 4, **caractérisé** en ce que l'organe (8) est réalisé sous forme de collerette pointue, que l'on peut faire pénétrer dans le contenant en film (2).

6. Appareil d'emballage sous vide selon la revendication 5, **caractérisé** en ce que la collerette peut être chauffée, afin de brûler des trous dans le contenant en film.

7. Appareil d'emballage sous vide selon la revendication 5 ou 6, **caractérisé** en ce que le dispositif de mise au vide (5) présente un conduit (6) s'étendant sur toute la largeur du contenant en film (2) et pouvant être fermé, conduit sur la longueur duquel il est prévu au moins une ouverture d'aspiration (7), l'organe (8) pour pratiquer des ouvertures dans le contenant en film (2) étant prévu sur l'ouverture d'aspiration.

8. Appareil d'emballage sous vide selon une des revendications 4 à 6, **caractérisé** en ce que les unités de soudage (3, 4) sont verticalement superposées.

9. Appareil d'emballage sous vide selon une des revendications 4 à 8, **caractérisé** en ce que les unités de soudage (3, 4) comprennent chacune un mors de soudage fixe (3a, 4a) et un mors de soudage mobile (3b, 4b), qui peut être pressé de préférence essentiellement horizontalement contre le mors de soudage fixe (3a, 4a).

10. Appareil d'emballage sous vide selon la revendication 9, **caractérisé** en ce qu'un filament chauffant respectif (9) est prévu sur un des mors de soudage (3a, 3b ; 4a, 4b) des unités de soudage (3, 4).
